# EUROPÄISCHE PATENTSCHRIFT

(11) **EP 2 664 719 B1**
(45) Veröffentlichungstag und Bekanntmachung des Hinweises auf die Patenterteilung: **15.05.2019**
(21) Anmeldenummer: 13000549.9
(22) Anmeldetag: 14.03.2011
(51) Int. Cl.: E03C 1/084, B05B 1/30, B05B 7/04, E03C 1/08, E03C 1/02

(54) **Sanitäres Einbauelement**
Sanitary fitting element
Élément d'installation sanitaire

(30) Priorität: 27.05.2010 DE 202010007202 U
(43) Veröffentlichungstag der Anmeldung: 20.11.2013
(62) Teilanmeldung aus: 11709641.2
(73) Patentinhaber: Neoperl GmbH, 79379 Müllheim (DE)
(72) Erfinder: Hart, Keith, Welland, Worcestershire WR136NE (GB); Blum, Gerhard, 77793 Gutach (DE); Tempel, Marc, 79111 Freiburg (DE); Weis, Christoph, 79379 Müllheim (DE)
(74) Vertreter: Börjes-Pestalozza, Henrich

(56) Entgegenhaltungen:
- DE-A1- 3 510 107
- DE-A1-102008 050 247
- US-A1- 2006 145 117

## Beschreibung

Die Erfindung betrifft ein sanitäres Einbauelement, das in den Wasserauslauf einer sanitären Auslaufarmatur einsetzbar ist und eine Stelleinrichtung zum Verändern des lichten Durchflussquerschnitts des Einbauelements und/oder des Volumenstroms hat, welche Stelleinrichtung als Durchflussmengenregler ausgebildet ist, der einen ringförmigen Drosselkörper aus elastischem Material hat, welcher zwischen sich und einer an einer benachbarten Innen- und/oder Außenumfangswandung vorgesehenen Regelprofilierung einen Steuerspalt begrenzt, welcher Steuerspalt in seinem lichten Durchflussquerschnitt mittels den unter dem Druck des durchströmenden Fluids verformenden Drosselkörper veränderbar ist, wobei die Stelleinrichtung über wenigstens ein Bedienelement betätigbar ist, das an der Zuströmseite des Einbauelements und/oder an dessen Abströmseite betätigbar angeordnet ist.

Man kennt bereits verschiedene sanitäre Einbauelemente, die am Wasserauslauf einer sanitären Auslaufarmatur montiert werden können, um dort den austretenden Wasserstrahl zu regeln oder zu formen. So hat man bereits verschiedene Strahlregler geschaffen, die den aus dem Wasserauslauf einer sanitären Auslaufarmatur austretenden Wasserstrahl zu einem homogenen, nicht-spritzenden und gegebenenfalls auch perlendweichen Gesamtstrahl formen sollen.

Da in den verschiedenen Ländern unterschiedliche Spezifikationen im sanitären Wassersystem vorzufinden sind, ist eine entsprechende Vielzahl von Strahlreglern erforderlich, um den landestypischen Spezifikationen gerecht zu werden. Die Vielzahl von Strahlreglern erfordert einen nicht unerheblichen Herstellungs- und Bevorratungsaufwand. Da die von verschiedenen Herstellern angebotenen Auslaufarmaturen einen unterschiedlichen und teils auch hohen hydraulischen Widerstand leisten, werden zum Einregeln der pro Zeiteinheit maximal austretenden Wassermenge unterschiedliche Durchflussmengenregler erforderlich, wodurch der Herstellungs- und Bevorratungsaufwand noch zusätzlich erhöht ist.

In der DE 35 10 107 A1 sind verschiedene Ausführungen eines sanitären Einbauelements beschrieben, das als einstellbare Drossel ausgebildet ist. Die vorbekannte Drossel weist ein Einlochdüsengehäuse auf, in dem ein Spindelhalter vorgesehen ist, der eine sich in Druchströmrichtung verengende Durchströmöffnung hat. In diese Durchströmöffnung steht eine Spindel vor, die im Einlochdüsengehäuse axial verstellbar gehalten und mithilfe eines geeigneten Drehwerkzeuges derart in axialer Richtung axial verstellbar und festlegbar ist, dass der zwischen dem Spindelumfang und der Innenumfangswandung verbleibende Ringspalt verändert und in einer Schließstellung auch völlig geschlossen werden kann. Die Spindel trägt an ihrem freien Ende außenumfangsseitig eine Ringnut, in der ein elastischer Dichtring gehalten ist, welcher Dichtring in der Schließstellung dicht an der Innenumfangswandung der Durchströmöffnung anliegt. Um den Rollwiderstand und eine Verschmutzung des Dichtrings auszuschalten, weist die Durchflussöffnung an ihrer Innenumfangswandung eine Profilierung auf.

Da das in der DE 35 10 107 A1 vorbeschriebene Einbauelement als einstellbare Drossel ausgebildet ist, kann diese Drossel nur den Durchflussquerschnitt begrenzen, ohne zu verhindern, dass bei steigenden Wasserdrücken auch entsprechend hohe Durchflussmengen durch die Drossel strömen. Zwar ist bei der aus DE 35 10 107 A1 vorbekannten Drossel ein Ringspalt vorgesehen, - dieser Ringspalt bildet jedoch keinen in Abhängigkeit vom Wasserdruck veränderbaren Steuerspalt. Die vorbekannte Drossel weist zwar einen Dichtring aus elastischem Material auf, der jedoch keinen, sich unter dem Druck des durchströmenden Mediums verformenden Drosselkörper bildet. Die vorbekannte Drossel weist in der Innenumfangswandung ihrer Durchströmöffnung zwar eine Profilierung auf, - diese Profilierung soll jedoch keine Regelprofilierung bilden, in die sich der unter dem Druck des durchströmenden Fluids verformende Drosselkörper mehr oder weniger stark einzuformen hat.

Es besteht daher insbesondere die Aufgabe, ein sanitäres Einbauelement der eingangs erwähnten Art zu schaffen, das zur Reduzierung des Herstellungs- und Bevorratungsaufwands und zur Anpassung an die individuellen Wünsche des betreffenden Anwenders und/oder an die spezifischen sanitären Umgebungsbedingungen möglichst vielseitig eingesetzt werden kann.

Die erfindungsgemäße Lösung dieser Aufgabe besteht bei dem sanitären Einbauelement der eingangs erwähnten Art insbesondere darin, dass ein zur Auflage für den Drosselkörper bestimmtes Auflager oder die die Regelprofilierung aufweisende Innen- und/oder Außenumfangswandung als Stellelement ausgestaltet ist, welches mit der als Regelelement ausgebildeten Innen- und/oder Außenumfangswandung oder dem Auflager zusammen wirkt, und dass das Bedienelement als eine mit dem Auflager des Durchflussmengenregler verbundene und in Längsrichtung des Einbauelements orientierte Handhabe ausgebildet ist, die in einer Führungsöffnung des Einbauelements axial verschiebbar und festlegbar geführt ist.
Das erfindungsgemäße Einbauelement, das in den Wasserauslauf einer sanitären Auslaufarmatur einsetzbar und dort lösbar gehalten ist, weist eine Stelleinrichtung auf, die zum Verändern des lichten Durchflussquerschnitts des Einbauelements und/oder der Durchflussleistung bestimmt ist. Die Stelleinrichtung des erfindungsgemäßen Einbauelements ist über wenigstens ein Bedienelement betätigbar, das an der Zuströmseite des Einbauelements und/oder an dessen Abströmseite betätigbar angeordnet ist. Durch Betätigen der Stelleinrichtung an einem, an der Zuström- oder Abströmseite des Einbauelements angeordneten Bedienelement, kann der lichte Durchflussquerschnitt und/oder die pro Zeiteinheit maximal austretende Wassermenge derart verändert werden, dass das erfindungsgemäße Einbauelement den unterschiedlichen lokalen Vorbedingungen im Leitungsnetz gerecht wird. Da ein und dasselbe Einbauelement an die Spezifikationen der in verschiedenen Ländern vorzufindenden Wassernetze angepasst werden kann, ist die Herstellung und Bevorratung verschiedener Strahlreglerausführungen nicht mehr zwingend erforderlich.

Beim erfindungsgemäßen Einbauelement ist vorgesehen, dass die Stelleinrichtung ein Regelelement und ein damit zusammenwirkendes Stellelement hat, deren Relativposition zum Verändern des Durchflussquerschnitts oder der Durchflussleistung mittels dem wenigstens einen Bedienelement veränderbar ist. Die im erfindungsgemäßen Einbauelement vorgesehene Stelleinrichtung weist zwei miteinander zusammenwirkende Bauelemente auf, deren Relativposition zum Verändern des Durchflussquerschnitts oder der Durchflussleistung mittels dem wenigstens einen Bedienelement veränderbar ist.

Bei dem erfindungsgemäßen Einbauelement ist die Stelleinrichtung als Durchflussmengenregler ausgebildet, der einen ringförmigen Drosselkörper aus elastischem Material hat, welcher zwischen sich und einer an einer benachbarten Innen- und/oder Außenumfangswandung vorgesehenen Regelprofilierung einen Steuerspalt begrenzt, welcher Steuerspalt in seinem lichten Durchflussquerschnitt mittels dem unter dem Druck des durchfließenden Fluids verformenden Drosselkörper veränderbar ist. Eine solche, als einstellbarer Durchflussmengenregler ausgestaltete Stelleinrichtung erlaubt es, das sanitäre Einbauelement auf eine Durchflussleistung einzustellen, die dem am Einsatzort vorgefundenen Spezifikationen des Wassernetzes entspricht.

Bei dem erfindungsgemäßen Einbauelement ist ein zur Auflage für den Drosselkörper bestimmtes Auflager oder die die Regelprofilierung aufweisende Innen- und/oder Außenumfangswandung als Stellelement ausgestaltet, welches mit der als Regelelement ausgebildeten Innen- und/oder Außenumfangswandung oder dem Auflager zusammenwirkt. Während ein Ausführungsbeispiel des erfindungsgemäßen Einbauelements vorsieht, dass das zur Auflage für den Drosselkörper bestimmte Auflager als Stellelement und die Innen- und/oder Außenumfangswandung als Regelelement ausgestaltet ist, besteht ein anderes Ausführungsbeispiel des erfindungsgemäßen Einbauelements darin, dass dem gegenüber die Innen- oder Außenumfangswandung als Stellelement und das zum Auflegen des Drosselkörpers vorgesehene Auflager als Regelelement dienen.

Um eine Veränderung auch des Strahlquerschnitts und insbesondere des Strahlbildes zu vermeiden, ist es vorteilhaft, wenn das wenigstens eine Bedienelement drehbar gelagert ist und wenn eine Drehbewegung am Bedienelement in eine Längsbewegung des Stellelements umsetzbar ist.

Um eine kontrollierte und/oder wiederholbare Stellbewegung zu erreichen, ist es zweckmäßig, wenn das Stellelement in Längsrichtung der Stelleinrichtung beweglich geführt ist.

Die Drehbewegung am Bedienelement lässt sich besonders einfach in eine Längsbewegung des Stellelements umsetzen, wenn an wenigstens einem Bedienelement ein vorzugsweise koaxial zur Stelleinrichtung angeordneter Gewindezapfen vorsteht, der in eine Gewindeöffnung im Stellelement eingreift.

Eine bevorzugte Ausführungsform gemäß der Erfindung sieht vor, dass wenigstens ein Bedienelement drehbar, aber in Längsrichtung unverrückbar gelagert und/oder dass das Stellelement in Längsrichtung verschieblich geführt ist. Dabei sieht eine vorteilhafte Ausführungsform vor, dass das Stellelement drehfest gelagert ist.

Die vorbekannten Einbauelemente weisen regelmäßig ein zuströmseitiges Filter- oder Vorsatzsieb auf, das im Wasser unbeabsichtigt mitgeführte Schmutzpartikel zurückhalten und das Einbauelement vor verschmutzungsbedingten Verstopfungen bewahren soll.

Um mit Hilfe einer solchen, als Durchflussmengenregler ausgebildeten Stelleinrichtung verschiedene vorwählbare Durchflussleistungen realisieren zu können, ist es vorteilhaft, wenn die Innen- und/oder die Außenumfangswandung zumindest in ihrem die Regelprofilierung aufweisen Teilbereich und/oder die Regelprofilierung sich in ihrem lichten Querschnitt in Längsrichtung erweitern.

Die vielseitige Anwendbarkeit des erfindungsgemäßen Einbauelements wird begünstigt, wenn die Stelleinrichtung auf der Zuströmseite eines Strahlreglers oder dergleichen sanitären Einbauteiles lösbar befestigbar ist. Ein solches Einbauelement, bei dem die Stelleinrichtung lösbar am Strahlregler oder dergleichen befestigt ist, kann wahlweise entweder mit oder ohne die Stelleinrichtung betrieben werden.

Weitere Merkmale gemäß der Erfindung ergeben sich aus der Beschreibung sowie den Ansprüchen. Nachstehend wird die Erfindung anhand verschiedener Ausführungsbeispiele noch näher beschrieben.

Es zeigt:
- Fig. 1: ein in einem Längsschnitt dargestelltes sanitäres Einbauelement mit einer zuströmseitigen und als Durchflussmengenregler ausgestalteten Stelleinrichtung, bei der das zur Auflage eines Drosselkörpers bestimmte Auflager mit einer als Bedienelement dienenden und hier stabförmig ausgestalteten Handhabe verbunden ist, deren freier und von außen manuell ergreifbarer Endbereich über die Zuströmseite des Einbauelements vorsteht, wobei die Handhabe in axialer Richtung verstellbar und festlegbar im Einbauelement geführt ist,
- Fig. 2: das Einbauelement aus Figur 1 in einer gegenüber Figur 1 geänderten Stellposition seiner Handhabe,
- Fig. 3: das Einbauelement aus den Figuren 1 und 2 in einer teilgeschnittenen Perspektivansicht,
- Fig. 4: das Einbauelement aus den Figuren 1 bis 3 in einem vergrößert dargestellten Detail-Längsschnitt aus Figur 3,
- Fig. 5: das Einbauelement aus den Figuren 1 bis 4 in einer auseinandergezogenen Perspektivdarstellung seiner Einzelteile,
- Fig. 6: ein mit dem Einbauelement gemäß den Figuren 1 bis 5 vergleichbar ausgestaltetes Einbauelement, bei dem der freie Endbereich der mit dem Auflager verbundenen Handhabe aber über die Abströmseite des Einbauelements vorsteht,
- Fig. 7: das Einbauelement aus Figur 6 in einer gegenüber Figur 6 geänderten Stellposition der Handhabe,
- Fig. 8: das Einbauelement aus den Figuren 6 und 7 in einer teilgeschnittenen Perspektivdarstellung,
- Fig. 9: das Einbauelement aus den Figuren 6 bis 8 in einem vergrößert dargestellten Detail-Längsschnitt im Bereich einer für die Handhabe bestimmten Führungsöffnung,
- Fig. 10: das Einbauelement aus den Figuren 6 bis 9 in einem vergrößert dargestellten Detail-Längsschnitt im Bereich des zur Auflage des Drosselkörpers bestimmten und mit der abströmseitig vorstehenden Handhabe verbundenen Auflagers, und
- Fig. 11: das Einbauelement aus den Figuren 6 bis 10 in einer auseinandergezogenen Perspektivdarstellung seiner Einzelteile.

In den Figuren 1 bis 11 sind verschiedene Ausführungen 80 und 90 eines sanitären Einbauelementes dargestellt. Die Einbauelemente 80 und 90 sind in ein hier nicht weiter dargestelltes Auslaufmundstück am Wasserauslauf einer sanitären Auslaufarmatur einsetzbar und dort lösbar gehalten. Um den lichten Durchflussquerschnitt oder die Durchflussleistung (= Durchfluss von Wasser pro Zeiteinheit in l/min) verändern und an die jeweiligen Spezifikationen des am Einsatzort vorhandenen Leitungsnetzes anpassen zu können, weisen die Einbauelemente 80 und 90 jeweils eine Stelleinrichtung auf, die über ein Bedienelement 8 betätigbar ist. Während das Bedienelement 8 bei dem Einbauelement 90 gemäß den Figuren 6 bis 11 auf der Abströmseite des Einbauelementes 90 vorgesehen ist, ist das Bedienelement 8 bei dem Einbauelement 80 gemäß den Figuren 1 bis 5 auf der Zuströmseite dieses Einbauelements angeordnet.

Durch Betätigen der Stelleinrichtung an dem Bedienelement 8 kann der lichte Durchflussquerschnitt und/oder die pro Zeiteinheit austretende Wassermenge, die im Folgenden als Volumenstrom definiert ist, derart verändert werden, dass die Einbauelemente 80 und 90 den unterschiedlichen Vorbedingungen diverser Leitungsnetze gerecht werden. Da ein und dasselbe Einbauelement 80 und 90 an die Spezifikationen der in verschiedenen Ländern vorzufindenden Wassernetze angepasst werden kann, ist die Herstellung und Bevorratung verschiedener Ausführungen nicht mehr zwingend erforderlich.

Die Stelleinrichtung der Einbauelemente 80 und 90 weist ein Regelelement 9 und ein damit zusammenwirkendes Stellelement 10 auf, deren Relativposition zum Verändern des Durchflussquerschnitts oder des Volumenstroms mittels dem wenigstens einen Bedienelement 8 veränderbar ist. Das drehbar gelagerte Bedienelement 8 steht mit der Stelleinrichtung derart in Antriebsverbindung, dass eine Drehbewegung am Bedienelement 8 in eine Längsbewegung des in Längsrichtung der Stelleinrichtung beweglich geführten Stellelements 10 umsetzbar ist.

Die Einbauelemente 80 und 90 weisen hier einen Strahlregler 11 auf, der einen homogenen, nichtspritzenden und gegebenenfalls auch perlendweichen Wasserstrahl formen soll. Der Strahlregler 11 der Einbauelemente 80 und 90 weist einen Strahlzerleger 12 auf, der das durchströmende Wasser vorübergehend in eine Vielzahl von Einzelstrahlen aufzuteilen hat. Der Strahlzerleger 12 ist dazu als Lochplatte ausgebildet, die eine Vielzahl von Durchflusslöchern hat. Die am Strahlzerleger vorgesehenen Durchflusslöcher sind in zumindest einem Lochkreis 13 und gegebenenfalls in mehreren koaxialen Lochkreisen 13 angeordnet.

Die Einbauelemente 80 und 90 weisen ein zuströmseitiges Vorsatz- oder Filtersieb 14 auf, das die im anströmenden Wasser eventuell mitgeführten Schmutzpartikel auszufiltern hat.

Bei den Einbauelementen 80 und 90 ist die Stelleinrichtung als einstellbarer Durchflussmengenregler 18 ausgebildet, der die pro Zeiteinheit durchfließende Wassermenge auf einen vorwählbaren konstanten Wert einzuregeln hat. Der als Stelleinrichtung dienende Durchflussmengenregler 18 weist einen ringförmigen Drosselkörper 19 aus elastischem Material auf, welcher zwischen sich und einer, an einer benachbarten Umfangswandung 20 vorgesehenen Regelprofilierung 21 einen Steuerspalt 22 begrenzt, welcher Steuerspalt 22 in seinem lichten Durchflussquerschnitt mittels dem unter dem Druck des durchströmenden Fluids verformenden Drosselkörper 19 veränderbar ist. Um die Durchflussleistung in dem als Stelleinrichtung dienenden Durchflussmengenregler 18 verändern zu können, ist vorgesehen, dass die Umfangswandung 20 zumindest in ihrem die Regelprofilierung 21 aufweisenden Teilbereich und/oder die Regelprofilierung 21 selbst sich in ihrem lichten Querschnitt in Längsrichtung verengen oder erweitern.

Bei den Einbauelementen 80 und 90 ist ein zur Auflage für den Drosselkörper 19 bestimmtes Auflager 23 als in Längsrichtung verstellbares Stellelement 10 ausgebildet, während die die Regelprofilierung 21 aufweisende Umfangswandung 20 als Regelelement 9 vorgesehen ist.

Bei den in den Figuren 1 bis 11 dargestellten Einbauelementen 80, 90 ist dem Strahlregler 11 ein einstellbarer Durchflussmengenregler 18 zuströmseitig vorgeschaltet. Der als Stelleinrichtung dienende Durchflussmengenregler 18 weist einen ringförmigen Drosselkörper 19 aus elastischem Material auf, der zwischen sich und einer, an einer benachbarten Umfangswandung 20 vorgesehenen Regelprofilierung 21 einen Steuerspalt 22 begrenzt. Um die Durchflussleistung in dem als Stelleinrichtung dienenden Durchflussmengenregler 18 verändern zu können, ist vorgesehen, dass die Umfangswandung 20 zumindest in ihrem die Regelprofilierung 21 aufweisenden Teilbereich und/oder die Regelprofilierung 21 selbst sich in ihrem lichten Durchmesser in Längsrichtung verengen oder erweitern.

Dabei ist das zur Auflage für den Drosselkörper 19 bestimmte Auflager 23 als in Längsrichtung verstellbares Stellelement 10 ausgebildet, während die die Regelprofilierung 21 aufweisende Umfangswandung 20 als Regelelement 9 vorgesehen ist. Das zur Auflage für den Drosselkörper 19 bestimmte Auflager 23 weist eine als Bedienelement 8 vorgesehene, stabförmige Handhabe 71 auf, deren freier Endbereich 72 über die Zu- oder die Abströmseite des Einbauelements 80, 90 vorsteht.

Das Stellelement 10, das durch das Auflager 23 und die daran einstückig angeformte Handhabe 71 gebildet wird, ist im Einbauelement 80, 90 in dessen Längsrichtung verschiebbar und festlegbar geführt. Während die mit dem Auflager 23 verbundene Handhabe 71 bei dem Einbauelement 90 gemäß den Figuren 6 bis 11 eine vorzugsweise zentrale Führungsöffnung 73 des Strahlreglers 11 durchsetzt, die durch Öffnungen der als Strahlzerleger 12 dienenden Lochplatte, den als Strahlreguliereinrichtung vorgesehenen und in das Strahlreglergehäuse einsetzbaren Einsetzteilen 74 sowie in dem als abströmseitige Gehäusestirnfläche dienenden Strömungsgleichrichter 75 gebildet wird, und mit dem freien, hier manuell ergreifbaren Endbereich 72 über die Abströmseite des Einbauelements vorsteht, ist die Handhabe 71 bei dem Einbauelement 80 gemäß den Figuren 1 bis 5 derart an die Zuströmseite des Auflagers 23 angeformt, dass dessen freier Endbereich über die Zuströmseite des Einbauelements 80 vorsteht und eine vorzugsweise zentrale Führungsöffnung 73 im Vorsatzsieb 14 durchsetzt.

Aus Figur 1 wird deutlich, dass das Auflager 23 in der hier gezeigten Schließstellung mit seiner abströmseitigen Stirnfläche derart auf den Strahlzerleger 12 aufsetzt, dass zumindest ein Teil der auf wenigstens einem Lochkreis angeordneten Durchflusslöcher dicht verschlossen sind. Das in den Figuren 1 bis 5 gezeigte Einbauelement 18 erlaubt es daher, den Volumenstrom in einem vergleichsweise breiten Leistungsbereich zu verändern.

Um den Durchflussmengenregler der Einbauelemente 80, 90 auf einen bestimmten Volumenstrom festzulegen, den Drosselkörper 19 und die Regelprofilierung 21 in der entsprechenden Relativposition zueinander zu sichern, und das Auflager 23 mit seiner Handhabe 71 in der Führungsöffnung 73 festlegen und sichern zu können, ist eine Rastverbindung mit mehreren, in Längsrichtung wirksamen Raststufen vorgesehen. Die Handhabe 71 der Einbauelemente 80, 90 weist dazu an ihrem Außenumfang mehrere, in Längsrichtung voneinander beabstandete Rastvorsprünge 76 auf, die in eine Rastausnehmung 77 eingreifen, welche im Bereich des die Führungsöffnung 73 begrenzenden Randbereichs des Strahlreglers 11 oder des Vorsatzsiebes 14 angeordnet ist. Damit der Rastvorsprung 76 aus der Rastverbindung an dem die Führungsöffnung 73 begrenzenden Randbereich zu lösen ist, ist die Handhabe 71 im Bereich ihrer Rastvorsprünge 76 verformbar ausgestaltet. Die Verformung erfolg dabei insbesondere etwa radial nach Innen. Die Handhabe 71 weist hier dazu eine Nut oder ein Langloch 78 auf, das in Längsrichtung der Handhabe 71 orientiert ist und ein elastisches Einformen des die Rastvorsprünge 76 tragendenden Wandungsbereich der Handhabe 71 erlaubt.

## Patentansprüche

1. Sanitäres Einbauelement (80, 90), das in den Wasserauslauf einer sanitären Auslaufarmatur einsetzbar ist und eine Stelleinrichtung zum Verändern des lichten Durchflussquerschnitts des Einbauelements und/oder des Volumenstroms hat, welche Stelleinrichtung als Durchflussmengenregler (18) ausgebildet ist, der einen ringförmigen Drosselkörper (19) aus elastischem Material hat, welcher (19) zwischen sich und einer, an einer benachbarten Innen- und/oder Außenumfangswandung (20, 56) vorgesehenen Regelprofilierung (21) einen Steuerspalt (22) begrenzt,
wobei die Stelleinrichtung über wenigstens ein Bedienelement (8) betätigbar ist, das (8) an der Zuströmseite des Einbauelements und/oder an dessen Abströmseite betätigbar angeordnet ist, wobei ein zur Auflage für den Drosselkörper (19) bestimmtes Auflager (23) oder die die Regelprofilierung (21) aufweisende Innen- und/oder Außenumfangswandung (20, 56) als ein Stellelement (10) ausgestaltet ist, welches mit der als Regelelement (9) ausgebildeten Innen- und/oder Außenumfangswandung (20, 56) oder dem Auflager (23) zusammenwirkt, respektive, wobei das zumindest eine Bedienelement (8) als eine mit dem Auflager (23) des Durchflussmengenreglers (18) verbundene und in Längsrichtung des Einbauelements (80, 90) orientierte Handhabe (71) ausgebildet ist, **dadurch gekennzeichnet, dass** der Steuerspalt in seinem lichten Durchflussquerschnitt mittels dem unter dem Druck des durchströmenden Fluids verformenden Drosselkörper (19) veränderbar ist, und dass die Handhabe (71) in einer Führungsöffnung (73) des Einbauelements (80, 90) axial verschiebbar und festlegbar geführt ist.

2. Einbauelement (80, 90) nach Anspruch 1, **dadurch gekennzeichnet, dass** das Einbauelement (80, 90) lösbar in dem Wasserauslauf der sanitären Auslaufarmatur gehalten werden kann.

3. Einbauelement (80, 90) nach Anspruch 1 oder 2, **dadurch gekennzeichnet, dass** die Relativposition des Regelelements (9) und des damit zusammenwirkenden Stellelements (10) zum Verändern des Durchflussquerschnitts oder der Durchflussleistung mittels dem wenigstens einen Bedienelement (8) veränderbar ist.

4. Einbauelement (80, 90) nach einem der Ansprüche 1 bis 3, **dadurch gekennzeichnet, dass** das Stellelement (10) in Längsrichtung der Stelleinrichtung beweglich geführt ist.

5. Einbauelement (80, 90) nach einem der Ansprüche 1 bis 4, **dadurch gekennzeichnet, dass** an dem wenigstens einen Bedienelement (8) ein vorzugsweise koaxial zur Stelleinrichtung angeordneter Gewinde- oder Rastzapfen vorsteht, der in eine Rastöffnung im Stellelement (10) eingreift.

6. Einbauelement (80, 90) nach einem der Ansprüche 1 bis 5, **dadurch gekennzeichnet, dass** das wenigstens eine Bedienelement (8) drehbar, aber in Längsrichtung unverrückbar gelagert ist und/oder dass das Stellelement (19) in Längsrichtung verschieblich und vorzugsweise drehfest geführt ist.

7. Einbauelement (80) nach einem der Ansprüche 1 bis 6, **dadurch gekennzeichnet, dass** der Stelleinrichtung eine Lochplatte als das Regelelement (9) zugeordnet ist, die eine Vielzahl von Durchflusslöchern hat, und dass eine Teilmenge der Durchflusslöcher mittels dem Stellelement (10) öffen- und verschließbar ist, welches Stellelement (10) in der Schließstellung auf der Teilmenge der Durchflusslöcher vorzugsweise dicht aufliegt.

8. Einbauelement (80) nach Anspruch 7, **dadurch gekennzeichnet, dass** die Durchflusslöcher der Lochplatte in zumindest zwei, vorzugsweise koaxialen Lochkreisen (13) zueinander angeordnet sind und dass das Stellelement (10) in der Schließstellung auf den Durchflusslöchern wenigstens eines Lochkreises (13) aufliegt und dass das Stellelement (10) in der Schließstellung auf mindestens einem Durchflussloch wenigstens eines Lochkreises (13) aufliegt.

9. Einbauelement (80, 90) nach Anspruch 1 bis 8, **dadurch gekennzeichnet, dass** die Innen- und/oder die Außenumfangswandung (20, 56) zumindest in ihrem die Regelprofilierung (21) aufweisenden Teilbereich und/oder die Regelprofilierung (21) sich in ihrem lichten Querschnitt in Längsrichtung erweitern.

10. Einbauelement (80, 90) nach einem der Ansprüche 1 bis 9, **dadurch gekennzeichnet, dass** die Stelleinrichtung auf der Zuströmseite eines Strahlreglers (11) oder dergleichen sanitären Einbauteiles lösbar befestigbar ist.

11. Einbauelement nach einem der Ansprüche 1 bis 10, **dadurch gekennzeichnet, dass** das Stellelement (10) als die eine Regelprofilierung (21) tragende Innenumfangswandung (20) eines Profilringes ausgebildet ist.

12. Einbauelement nach Anspruch 11, **dadurch gekennzeichnet, dass** in die Ringöffnung des Profilringes das den Drosselkörper (19) tragende Auflager (23) vorsteht.

13. Einbauelement (80, 90) nach einem der Ansprüche 1 bis 12, **dadurch gekennzeichnet, dass** das Auflager (23) an dem Bedienelement (8) gehalten ist.

14. Einbauelement nach einem der Ansprüche 1 bis 13, **dadurch gekennzeichnet, dass** das als Stellelement (10) ausgestaltete Auflager (23) in Längsrichtung der Stelleinrichtung verschieblich am Gehäuseinnenumfang des Gehäuses (26) der Stelleinrichtung geführt ist.

15. Einbauelement (80, 90) nach einem der Ansprüche 1 bis 14, **dadurch gekennzeichnet, dass** das Bedienelement (8) an seinem Außenumfang zumindest zwei, in Längsrichtung voneinander beabstandete Rastvorsprünge (76) hat, die mit dem die Führungsöffnung (73) umgrenzenden Randbereich und gegebenenfalls einem diesem Randbereich vorgesehenen Rastausnehmung (77) zusammenwirken.

16. Einbauelement (80) nach einem der Ansprüche 1 bis 15, **dadurch gekennzeichnet, dass** der freie Endbereich der Handhabe (71) über die Zuströmseite des Einbauelements (80) vorsteht und eine Führungsöffnung (73) im Vorsatzsieb (14) durchsetzt.

17. Einbauelement (90) nach einem der Ansprüche 1 bis 16, **dadurch gekennzeichnet, dass** der freie Endbereich der Handhabe (71) über die Abströmseite des Einbauelements (90) vorsteht und eine Führungsöffnung (73) im Strahlregler (11) durchsetzt.

## Claims

1. Sanitary installation element (80, 90) which can be inserted into the water outlet of a sanitary outlet fitting and which has an adjustment device for varying the clear throughflow cross section of the installation element and/or the volume flow, which adjustment device is in the form of a throughflow rate regulator (18) which has an annular throttle body (19) composed of elastic material, which (19) delimits a control gap (22) between itself and a regulating profiling (21) provided on an adjacent inner and/or outer circumferential wall (20, 56), wherein the adjustment device can be actuated by means of at least one operating element (8) which (8) is arranged, such that it can be actuated, on the inflow side of the installation element and/or on the outflow side of said installation element, wherein a support (23) intended for providing support for the throttle body (19), or the inner and/or outer circumferential wall (20, 56) which has the regulating profiling (21), is designed as an adjustment element (10) which interacts with the inner and/or outer circumferential wall (20, 56) which is designed as a regulating element (9) or with the support (23), or wherein the at least one operating element (8) is formed as a handle (71) which is connected to the support (23) of the throughflow rate regulator (18) and which is oriented in the longitudinal direction of the installation element (80, 90), **characterized in that** the control gap can be varied in terms of its clear throughflow cross section by means of the throttle body (19) which deforms under the pressure of the fluid flowing through, and **in that** the handle (71) is guided, so as to be displaceable and fixable axially, in a guide opening (73) of the installation element (80, 90).

2. Installation element (80, 90) according to Claim 1, **characterized in that** the installation element (80, 90) can be held in a releasable manner in the water outlet of the sanitary outlet fitting.

3. Installation element (80, 90) according to Claim 1 or 2, **characterized in that** the relative position of the regulating element (9) and of the adjustment element (10) interacting therewith can be varied by means of the at least one operating element (8) in order to vary the throughflow cross section or the throughflow rate.

4. Installation element (80, 90) according to any of Claims 1 to 3, **characterized in that** the adjustment element (10) is guided so as to be movable in the longitudinal direction of the adjustment device.

5. Installation element (80, 90) according to any of Claims 1 to 4, **characterized in that** a threaded or detent peg arranged preferably coaxially with respect to the adjustment device protrudes from the at least one operating element (8), which threaded or detent peg engages into a detent opening in the adjustment element (10).

6. Installation element (80, 90) according to any of Claims 1 to 5, **characterized in that** the at least one operating element (8) is mounted so as to be rotatable but immovable in the longitudinal direction, and/or **in that** the adjustment element (19) is guided so as to be displaceable in the longitudinal direction and preferably rotationally fixed.

7. Installation element (80) according to any of Claims 1 to 6, **characterized in that** the adjustment device is assigned, as the regulating element (9), a perforated plate which has a multiplicity of throughflow holes, and **in that** a partial quantity of the throughflow holes can be opened and closed by means of the adjustment element (10), which adjustment element (10), when in the closed position, rests preferably sealingly on the partial quantity of the throughflow holes.

8. Installation element (80) according to Claim 7, **characterized in that** the throughflow holes of the perforated plate are arranged in at least two hole circles (13) preferably coaxial with respect to one another, and **in that** the adjustment element (10), when in the closed position, rests on the throughflow holes of at least one hole circle (13), and **in that** the adjustment element (10), when in the closed position, rests on at least one throughflow hole of at least one hole circle (13).

9. Installation element (80, 90) according to Claim 1 to 8, **characterized in that** the inner and/or the outer circumferential wall (20, 56), at least in their partial region which has the regulating profiling (21), and/or the regulating profiling (21), widen in terms of their clear cross section in the longitudinal direction.

10. Installation element (80, 90) according to any of Claims 1 to 9, **characterized in that** the adjustment device can be releasably fastened on the inflow side of a jet regulator (11) or similar sanitary installation part.

11. Installation element according to any of Claims 1 to 10, **characterized in that** the adjustment element (10) is formed as the inner circumferential wall (20), which bears a regulating profiling (21), of a profile ring.

12. Installation element according to Claim 11, **characterized in that** the support (23) which bears the throttle body (19) protrudes into the ring opening of the profile ring.

13. Installation element (80, 90) according to any of Claims 1 to 12, **characterized in that** the support (23) is held on the operating element (8).

14. Installation element according to any of Claims 1 to 13, **characterized in that** the support (23) designed as an adjustment element (10) is guided on the housing inner circumference of the housing (26) of the adjustment device so as to be displaceable in the longitudinal direction of the adjustment device.

15. Installation element (80, 90) according to any of Claims 1 to 14, **characterized in that** the operating element (8) has, on its outer circumference, at least two detent projections (76) which are spaced apart from one another in the longitudinal direction and which interact with the edge region bordering the guide opening (73) and if appropriate with a detent recess (77) provided on said edge region.

16. Installation element (80) according to any of Claims 1 to 15, **characterized in that** the free end region of the handle (71) protrudes beyond the inflow side of the installation element (80) and extends through a guide opening (73) in the upstream screen (14).

17. Installation element (90) according to any of Claims 1 to 16, **characterized in that** the free end region of the handle (71) protrudes beyond the outflow side of the installation element (90) and extends through a guide opening (73) in the jet regulator (11).

## Revendications

1. Élément d'installation sanitaire (80, 90), qui peut être inséré dans la sortie d'eau d'une robinetterie sanitaire et qui comporte un dispositif de réglage permettant de faire varier la section transversale d'écoulement libre de l'élément d'installation et/ou le courant volumique, ledit dispositif de réglage étant constitué par un régulateur de débit (18), qui comprend un corps d'étranglement annulaire (19) en matériau élastique, qui (19) limite une fente de commande (22) entre lui-même et un profilage de réglage (21) prévu sur une paroi périphérique intérieure et/ou extérieure voisine (20, 56), dans lequel le dispositif de réglage peut être actionné au moyen d'au moins un élément de commande (8), qui (8) est disposé de façon actionnable sur le côté amont de l'élément d'installation et/ou sur son côté aval, dans lequel un appui (23) destiné à supporter le corps d'étranglement (19) ou la paroi périphérique intérieure et/ou extérieure (20, 56) présentant le profilage de réglage (21) est réalisé sous la forme d'un élément de réglage (10), qui coopère avec la paroi périphérique intérieure et/ou extérieure (20, 56) réalisée sous forme d'élément de réglage (9) ou avec l'appui (23), respectivement, dans lequel ledit au moins un élément de commande (8) est constitué par une manette (71) reliée à l'appui (23) du régulateur de débit (18) et orientée dans la direction longitudinale de l'élément d'installation (80, 90), **caractérisé en ce que** la fente de commande peut être modifiée en section transversale d'écoulement libre au moyen du corps d'étranglement (19) se déformant sous la pression du fluide en écoulement et **en ce que** la manette (71) est guidée de façon déplaçable et fixable axialement dans une ouverture de guidage (73) de l'élément d'installation (80, 90).

2. Élément d'installation (80, 90) selon la revendication 1, **caractérisé en ce que** l'élément d'installation (80, 90) peut être maintenu de façon amovible dans la sortie d'eau de la robinetterie sanitaire.

3. Élément d'installation (80, 90) selon une revendication 1 ou 2, **caractérisé en ce que** la position relative de l'élément de réglage (9) et de l'élément de réglage (10) coopérant avec lui peut être modifiée au moyen dudit au moins un élément de commande (8) pour faire varier la section transversale d'écoulement ou le débit.

4. Élément d'installation (80, 90) selon l'une quelconque des revendications 1 à 3, **caractérisé en ce que** l'élément de réglage (10) est guidé de façon mobile dans la direction longitudinale du dispositif de réglage.

5. Élément d'installation (80, 90) selon l'une quelconque des revendications 1 à 4, **caractérisé en ce qu'**un tourillon fileté ou à déclic, disposé de préférence de façon coaxiale au dispositif de réglage, et qui s'engage dans une ouverture d'encliquetage dans l'élément de réglage (10), est saillant sur ledit au moins un élément de commande (8).

6. Élément d'installation (80, 90) selon l'une quelconque des revendications 1 à 5, **caractérisé en ce que** ledit au moins un élément de commande (8) est monté de façon rotative, mais stationnaire en direction longitudinale et/ou **en ce que** l'élément de réglage (19) est guidé de façon déplaçable en direction longitudinale et de préférence calée en rotation.

7. Élément d'installation (80, 90) selon l'une quelconque des revendications 1 à 6, **caractérisé en ce qu'**une plaque perforée est associée au dispositif de réglage en tant qu'élément de réglage (9), laquelle présente une multiplicité de trous d'écoulement, et **en ce qu'**une quantité partielle des trous d'écoulement peuvent être ouverts et fermés au moyen de l'élément de réglage (10), ledit élément de réglage (10) s'appliquant dans la position de fermeture, de préférence de façon étanche, sur la quantité partielle des trous d'écoulement.

8. Élément d'installation (80, 90) selon la revendication 7, **caractérisé en ce que** les trous d'écoulement de la plaque perforée sont disposés en au moins deux cercles de trous (13), de préférence coaxiaux l'un à l'autre, et **en ce que** l'élément de réglage (10) s'applique dans la position de fermeture sur les trous d'écoulement d'au moins un cercle de trous (13) et **en ce que** l'élément de réglage (10) s'applique dans la position de fermeture sur au moins un trou d'écoulement d'au moins un cercle de trous (13).

9. Élément d'installation (80, 90) selon l'une quelconque des revendications 1 à 8, **caractérisé en ce que** la paroi périphérique intérieure et/ou extérieure (20, 56), au moins dans sa région partielle présentant le profilage de réglage (21), et/ou le profilage de réglage (21), s'élargissent en section transversale libre en direction longitudinale.

10. Élément d'installation (80, 90) selon l'une quelconque des revendications 1 à 9, **caractérisé en ce que** le dispositif de réglage peut être fixé de façon amovible sur le côté amont d'un régulateur de jet (11) ou d'une pièce d'installation sanitaire similaire.

11. Élément d'installation (80, 90) selon l'une quelconque des revendications 1 à 10, **caractérisé en ce que** l'élément de réglage (10) est réalisé sous la forme d'une paroi périphérique intérieure (20) d'un anneau profilé portant un profilage de réglage (21).

12. Élément d'installation (80, 90) selon la revendication 11, **caractérisé en ce que** l'appui (23) portant le corps d'étranglement (19) est saillant dans l'ouverture annulaire de l'anneau profilé.

13. Élément d'installation (80, 90) selon l'une quelconque des revendications 1 à 12, **caractérisé en ce que** l'appui (23) est maintenu sur l'élément de commande (8).

14. Élément d'installation (80, 90) selon l'une quelconque des revendications 1 à 13, **caractérisé en ce que** l'appui (23) configuré comme élément de réglage (10) est guidé de façon déplaçable dans la direction longitudinale du dispositif de réglage sur la périphérie intérieure de boîtier du boîtier (26) du dispositif de réglage.

15. Élément d'installation (80, 90) selon l'une quelconque des revendications 1 à 14, **caractérisé en ce que** l'élément de commande (8) présente à sa périphérie extérieure au moins deux saillies d'encliquetage (76), espacées l'une de l'autre en direction longitudinale, qui coopèrent avec la région de bord délimitant l'ouverture de guidage (73) et éventuellement avec un évidement d'encliquetage (77) prévu dans cette région de bord.

16. Élément d'installation (80) selon l'une quelconque des revendications 1 à 15, **caractérisé en ce que** la région d'extrémité libre de la manette (71) est saillante sur le côté amont de l'élément d'installation (80) et traverse une ouverture de guidage (73) dans le filtre d'entrée (14).

17. Élément d'installation (90) selon l'une quelconque des revendications 1 à 16, **caractérisé en ce que** la région d'extrémité libre de la manette (71) est saillante sur le côté aval de l'élément d'installation (90) et traverse une ouverture de guidage (73) dans le régulateur de jet (11).
